# FASCICULE DE BREVET EUROPEEN

(11) **EP 1 678 350 B1**
(45) Date de publication et mention de la délivrance du brevet: **18.01.2012**
(21) Numéro de dépôt: 04787471.4
(22) Date de dépôt: 28.09.2004
(51) Int. Cl.: C25C 3/14, C25C 3/20

(54) **PROCEDE ET SYSTEME DE CONTROLE DES AJOUTS DE MATIERES PULVERULENTES DANS LE BAIN D UNE CELLULE D ELECTROLYSE DESTINEE A LA PRODUCTION D ALUMINIUM**
VERFAHREN UND SYSTEM ZUR REGULIERUNG DER ZUGABE VON PULVERFÖRMIGEN MATERIALIEN ZUM BAD EINER ELEKTOLYSEZELLE ZUR HERSTELLUNG VON ALUMINIUM
METHOD AND SYSTEM FOR CONTROLLING ADDITION OF POWDERY MATERIALS TO THE BATH OF AN ELECTROLYSIS CELL FOR THE PRODUCTION OF ALUMINIUM

(30) Priorité: 02.10.2003 FR 0311546
(43) Date de publication de la demande: 12.07.2006
(73) Titulaire: ALUMINIUM PECHINEY, 38340 Voreppe (FR)
(72) Inventeur: RITTER, Claude, F-38500 Coublevie (FR); SULMONT, Benoît, F-73000 Chambéry (FR)
(74) Mandataire: Mérigeault, Thierry Louis Henri
(86) Numéro de dépôt international: PCT/FR2004/002450
(87) Numéro de publication internationale: WO 2005/033369

(56) Documents cités:
- DE-U- 29 910 803
- US-A1- 2003 173 210
- US-B1- 6 436 270

## Description

### Domaine de l'invention

L'invention concerne la production d'aluminium par électrolyse ignée selon le procédé Hall-Héroult. Elle concerne plus particulièrement le contrôle des ajouts de matières pulvérulentes dans un bain d'électrolyte des cellules d'électrolyse.

### Etat de la technique

Le fonctionnement d'une cellule de production d'aluminium par électrolyse ignée d'alumine dissoute dans un bain à base de cryolithe entraîne une évolution permanente de la composition du bain. D'une part, l'alumine est consommée par les réactions d'électrolyse et, d'autre part, la quantité et la composition du bain sont progressivement modifiées par des mécanismes secondaires, tels que l'absorption de constituants de la cryolithe par les parois de la cellule ou la décomposition des constituants fluorés par les effets d'anode. Il est par conséquent nécessaire d'ajouter régulièrement de l'alumine et des composés de bain, tels que de la cryolithe (Na₃AlF₆) ou du fluorure d'aluminium (AlF₃), afin de stabiliser les paramètres de fonctionnement de la cellule. L'objectif de cette stabilisation est, notamment, d'obtenir un rendement Faraday aussi élevé possible et d'éviter les effets d'anodes provoqués par un défaut d'alumine dans le bain et l'accumulation de "boues" d'alumine au fond des cuves provoquée par un excès d'alumine.

L'alumine et les composés de bain sont généralement introduits dans le bain sous forme de poudre. On connaît plusieurs procédés et dispositifs pour "alimenter" des cellules d'électrolyse en matières pulvérulentes de manière automatique et régulée. Par exemple, les demandes de brevet suivantes, au nom d'Aluminium Pechiney, décrivent des procédés de régulation des ajouts d'alumine, de fluorure d'aluminium ou autre : FR 2 749 858 (correspondant au brevet US 6 033 550), FR 2 581 660 (correspondant au brevet US 4 654 129), FR 2 487 386 (correspondant au brevet US 4 431 491), FR 2 620 738 (correspondant au brevet US 4 867 851) et FR 2 821 363.

Afin de pouvoir introduire la matière pulvérulente dans le bain d'électrolyte, on équipe les cellules d'électrolyse d'un ou plusieurs distributeurs de matières pulvérulentes associés à un dispositif de perçage de la croûte d'alumine et d'électrolyte figé qui recouvre la surface du bain en fonctionnement normal. Le dispositif de perçage comporte généralement un vérin et un piqueur (ou "plongeur") fixé à l'extrémité de la tige du vérin. Le plongeur est abaissé par activation du vérin et brise la croûte d'alumine et de bain solidifié. Cette opération peut être répétée plusieurs fois et de manière régulière de manière à maintenir ouvert le trou d'introduction de matières pulvérulentes. Les demandes de brevet FR 1 457 746 (correspondant au brevet GB 1 091 373) et FR 2 504 158 (correspondant au brevet US 4 435 255) et le brevet US 3 400 062 décrivent de tels dispositifs.

Toutefois, dans certaines conditions, le dispositif de perçage ne permet pas d'assurer l'introduction de la matière pulvérulente dans le bain. En particulier, il arrive que le trou soit bouché par un pain d'alumine agglomérée avec du bain solide, ce qui entrave l'"alimentation" du bain en matières pulvérulentes. Le dispositif de perçage peut également être défectueux. Il a été proposé de prendre en compte de telles anomalies de fonctionnement par des mesures électriques aptes à détecter si le plongeur est effectivement entré en contact avec l'électrolyte. Par exemple, dans la demande de brevet FR 2 483 965 (correspondant au brevet US 4 377 452) au nom d'Aluminium Pechiney et dans le brevet US 6 436 270, le contact entre l'électrolyte et le plongeur est détecté par une mesure électrique entre le piqueur et la cathode. Si, à l'expiration d'un laps de temps prédéterminé, il n'y a pas eu détection d'un contact avec l'électrolyte, le système donne, par exemple, un ordre de remontée du plongeur ou d'arrêt de l'alimentation. Cette méthode présente l'inconvénient d'être sensible aux fluctuations de tension de la cellule, notamment lors des effets d'anode. Le brevet américain US 4 563 255 au nom de Swiss Aluminium décrit une solution similaire, mais plus complexe, qui utilise des mesures d'impédance. Le model d'utilité allemand DE 299 10 8034 décrit une solution dans laquelle le temps aller-retour du pilon permet de détecter une anomalie de l'alimentation.

La demanderesse a cherché des moyens pour détecter et prendre en compte les anomalies de fonctionnement de l'alimentation en matières pulvérulentes d'une cellule d'électrolyse qui ne dépendent pas de mesures électriques effectuées directement sur la cellule.

### Description de l'invention

L'invention a pour objet un procédé selon la revendication 1 de contrôle des ajouts de matières pulvérulentes dans une cellule d'électrolyse destinée à la production d'aluminium par électrolyse ignée et munie d'au moins un distributeur de matières pulvérulentes et d'au moins un dispositif de perçage comportant un actionneur et un piqueur, ladite cellule contenant un bain d'électrolyte liquide et étant conduite de manière à former une croûte d'alumine et de bain solidifié au-dessus du bain d'électrolyte liquide, procédé dans lequel on forme au moins une ouverture dans ladite croûte à l'aide du dispositif de perçage et on introduit de la matière pulvérulente par au moins une ouverture suivant une procédure d'introduction des ajouts déterminée, désignée par l'expression "procédure d'alimentation normale", et caractérisé en ce que :
- à un instant tₒ déterminé, on génère un signal électrique S apte à provoquer la descente du piqueur à l'aide de l'actionneur,
- on mesure le moment t auquel le piqueur atteint une position basse P déterminée,
- on détermine la valeur d'au moins un indicateur de fonctionnement de l'alimentation en matières pulvérulentes donné par une fonction F(tₒ, t),
- on détermine si le fonctionnement est anormal à partir d'au moins un critère de fonctionnement et de la valeur du ou des indicateurs de fonctionnement F,
- si le fonctionnement n'est pas jugé anormal, on maintient la procédure d'alimentation normale,
- si le fonctionnement est jugé anormal, on enclenche au moins une procédure rectificative, dite "de régularisation/normalisation", susceptible de ramener l'alimentation en matières pulvérulentes dans un fonctionnement normal.

Les matières pulvérulentes sont typiquement de la poudre à base d'alumine (telle que de l'alumine pulvérulente pure ou fluorée), de la poudre de fluorure d'aluminium (AlF₃) ou de la poudre à base de cryolithe (appelée "bain en poudre", qui peut éventuellement contenir de l'alumine et/ou un ou plusieurs autres composés).

Ladite procédure d'alimentation peut porter sur les ajouts de plusieurs matières pulvérulentes différentes.

L'invention a également pour objet un système selon la revendication 26 de contrôle des ajouts de matières pulvérulentes dans une cellule d'électrolyse destinée à la production d'aluminium par électrolyse ignée et munie d'au moins un distributeur de matières pulvérulentes et d'au moins un dispositif de perçage comportant un actionneur et un piqueur, ladite cellule contenant un bain d'électrolyte liquide et étant conduite de manière à former une croûte d'alumine et de bain solidifié au-dessus du bain d'électrolyte liquide, caractérisé en ce qu'il comporte :
- un moyen pour générer un signal électrique S apte à provoquer, à un instant tₒ déterminé, la descente du piqueur à l'aide de l'actionneur,
- un dispositif pour mesurer le moment t auquel le piqueur atteint une position basse P déterminée,
- un moyen pour déterminer la valeur d'au moins un indicateur de fonctionnement de l'alimentation F(tₒ, t) à partir de la valeur de l'instant tₒ et de la valeur obtenue pour le moment t.

La demanderesse a eu l'idée d'utiliser un indicateur de fonctionnement fondé sur le mouvement du piqueur, et en particulier sur le temps de parcours du piqueur entre une position initiale Po et une position déterminée P. Un tel indicateur permet d'obtenir aisément un diagnostic simple sur le fonctionnement de l'alimentation au niveau d'un piqueur donné. Le procédé de l'invention permet en outre de maintenir la surveillance du fonctionnement de l'alimentation même durant des effets d'anodes. Il est particulièrement facile à automatiser.

L'invention est décrite en détail ci-après à l'aide des figures annexées.
La figure 1 illustre une cellule d'électrolyse typique destinée à la production d'aluminium par électrolyse ignée, vue en section verticale.
La figure 2 représente une vue intérieure partielle d'une cellule d'électrolyse typique destinée à la production d'aluminium par électrolyse ignée, vue en section verticale.
La figure 3 illustre un système de contrôle des ajouts de matières pulvérulentes selon l'invention.
La figure 4 illustre le fonctionnement du procédé de contrôle selon l'invention.
Les figures 5 et 6 illustrent la structure et le fonctionnement d'un dispositif de perçage apte à mettre en oeuvre l'invention.

Tel qu'illustré à la figure 1, une cellule d'électrolyse (1) pour la production d'aluminium par électrolyse ignée, c'est-à-dire par électrolyse en sel fondu, comprend une cuve (12), des anodes (2) et des moyens d'alimentation en matières pulvérulentes (20, 30). Les anodes (2) - typiquement des anodes précuites en matériau carboné - sont supportées par une tige (3) à un cadre anodique (9). La cuve d'électrolyse (12) comprend un caisson métallique (8), typiquement en acier, des éléments de revêtement intérieur (13, 14) et un ensemble cathodique (5, 15). L'ensemble cathodique (5, 15) comprend des barres de raccordement (15), appelées barres cathodiques, auxquelles sont fixés les conducteurs électriques (16, 17) servant à l'acheminement du courant d'électrolyse Io. Les éléments de revêtement (13, 14) et l'ensemble cathodique (5, 15) forment, à intérieur de la cuve (12), un creuset apte à contenir le bain d'électrolyte (7) et une nappe d'aluminium liquide (6) lorsque la cellule est en fonctionnement.

Plusieurs cellules d'électrolyse sont généralement disposées en ligne et raccordées électriquement en série à l'aide de conducteurs de liaison (16, 17). Les cellules sont typiquement disposées de manière à former deux ou plusieurs files parallèles. Le courant d'électrolyse Io passe ainsi en cascade d'une cellule à la suivante.

En fonctionnement, les anodes (2) sont normalement partiellement immergées dans le bain d'électrolyte liquide (7) et les cellules sont conduites de manière à former une croûte d'alumine et de bain solidifié (10) au-dessus du bain d'électrolyte. Le courant d'électrolyse Io transite dans le bain d'électrolyte (7) par l'intermédiaire du cadre anodique (9), des tiges d'anode (3), des anodes (2) et des éléments cathodiques (5, 15). En général, l'aluminium produit par l'électrolyse de l'alumine contenue dans le bain (7) se dépose progressivement sur l'ensemble cathodique (5) et forme une nappe de métal liquide (6).

La procédure d'alimentation normale comporte typiquement l'ajout de quantités déterminées de matières pulvérulentes, à un rythme constant ou variable. Les quantités, qui sont typiquement des doses, sont en générales déterminées à partir de mesures sur la cellule, telles que des mesures de température, des mesures électriques, des analyses de la composition du bain et/ou des mesures de la hauteur de bain liquide.

On cherche généralement à contrôler les apports en alumine de manière à maintenir la concentration en alumine de l'électrolyte dans des limites déterminées, typiquement entre une limite supérieure et une limite inférieure. La plupart des procédés industriels connus ont recours à une évaluation indirecte de la teneur en alumine du bain d'électrolyte à l'aide d'un paramètre électrique représentatif de la concentration en alumine de l'électrolyte. Ce paramètre est généralement une résistance électrique R qui est déterminée à partir d'une mesure de la tension U aux bornes de la cellule d'électrolyse et de l'intensité du courant Io qui la traverse. Par étalonnage on peut tracer une courbe de référence de la variation de R en fonction de la teneur en alumine et par mesure de R (à fréquence déterminée selon des méthodes bien connues) on peut connaître à tout moment la concentration d'alumine. Les demandes de brevet FR 2 749 858 (correspondant au brevet US 6 033 550), FR 2 581 660 (correspondant au brevet US 4 654 129) et FR 2 487 386 (correspondant au brevet US 4 431 491) au nom d'Aluminium Pechiney décrivent des procédés de régulation utilisant des mesures de résistance électrique. Ces procédés utilisent les valeurs mesurées de la résistance R, et notamment l'évolution de ces valeurs, pour déterminer le taux d'alimentation en alumine à utiliser à tout moment.

En général, on cherche également à contrôler les apports en poudre de bain, en fluorure d'aluminium ou en tout autre composé, de manière à maintenir une quantité de bain déterminée et des propriétés physiques, chimiques et électrochimiques spécifiques (telles que la température de fusion et l'acidité) dans des limites déterminées. La plupart des procédés industriels connus pour le contrôle du bain ont recours à des mesures de température du bain et/ou à un bilan des ajouts antérieurs de bain et de fluorure d'aluminium. Les demandes de brevet FR 2 821 363 et FR 2 487 386 (correspondant au brevet US 4 431 491) au nom d'Aluminium Pechiney décrivent des procédés de régulation utilisant de telles mesures.

Dans le cadre de l'invention, la procédure d'introduction des ajouts déterminée peut être tout procédé de régulation des ajouts de matières pulvérulentes dans le bain d'une cellule d'électrolyse, tel que ceux décrits dans les brevets mentionnés ci-dessus.

En référence à la figure 2, les cellules d'électrolyse (1) aptes à la mise en oeuvre du procédé de contrôle selon l'invention comportent au moins un distributeur de matières pulvérulentes (20) et au moins un dispositif de perçage (30). Ces éléments sont généralement fixés à une superstructure (4).

Le ou les distributeurs de matières pulvérulentes (20) comportent typiquement une trémie (21), destinée à contenir une réserve de matière pulvérulente, et une goulotte (22) fixée à la partie inférieure de la trémie et destinée à acheminer la matière pulvérulente usqu'à proximité d'une ouverture (11) dans la croûte (10).

Chaque dispositif de perçage (30) comporte un actionneur (31) et un piqueur (33) (également appelé "plongeur") fixé à l'extrémité de la tige (32) de l'actionneur.

L'actionneur (31) est typiquement un actionneur pneumatique, tel qu'un vérin pneumatique.

Un distributeur de matières pulvérulentes peut être associé à un ou plusieurs dispositifs de piquage déterminés ou, inversement, un dispositif de piquage peut être associé à un ou plusieurs distributeurs de matières pulvérulentes déterminés. Les cellules d'électrolyse sont fréquemment munies d'un ou plusieurs dispositifs regroupant un distributeur de matières pulvérulentes et un dispositif de piquage ; ces dispositifs sont connus sous le nom de dispositifs de piquage et d'alimentation ("Crustbreaking and Feeding Device" en anglais).

En fonctionnement normal, au moins une ouverture (11) est formée (ou éventuellement maintenue ouverte) dans ladite croûte (10), entre les anodes (2), à l'aide du ou des dispositifs de perçage (30) et de la matière pulvérulente est introduite dans le bain d'électrolyte (7) par l'ouverture (11) (ou par au moins une ouverture lorsqu'il y en a plusieurs). Dans ce but, la tige (32) de l'actionneur (31), et donc le piqueur (33), possède au moins une première position, dite "position d'attente", et au moins une deuxième position, dite "position de perforation". Normalement, la première position est une position haute et la deuxième position une position basse. L'activation de l'actionneur (31) provoque la descente ou la remontée de la tige (32), et donc le passage de la tige de la première à la deuxième position ou inversement. Les dimensions du dispositif sont telles que, lorsque la tige est dans la première position, le piqueur n'entrave pas l'écoulement de la matière pulvérulente sortant de la goulotte (22) et, lorsque la tige est dans la deuxième position, le piqueur (33) traverse l'épaisseur normale de ladite croûte (10), ce qui permet de former une ouverture (11) apte à l'introduction de matière pulvérulente dans le bain d'électrolyte (7).

Tel qu'illustré à la figure 3, l'actionneur (31) est activé par une alimentation en fluide (39), généralement une alimentation en air comprimé, qui est contrôlée à l'aide d'une vanne (38), typiquement une électrovanne. L'actionneur (31) est raccordé à l'alimentation (39) par au moins un conduit d'alimentation spécifique (35) qui, typiquement, se divise en deux à proximité ou au niveau de l'actionneur de manière à pouvoir provoquer la descente et la remontée du piqueur.

Dans le cadre des procédés d'alimentation en matières pulvérulentes de cellules d'électrolyse, l'invention concerne plus spécifiquement le contrôle de l'introduction desdites matières pulvérulentes dans le bain d'électrolyte (7), qui dépend tout particulièrement de la qualité des ouvertures (11) dans la croûte de bain solidifié (10) et du fonctionnement des dispositifs de perçage (30) utilisés pour les former et les maintenir. Le procédé de contrôle selon l'invention peut être utilisé de manière intermittente (il peut, par exemple, n'être utilisé que lorsque la régulation est dans un régime continu).

Selon l'invention, dont le fonctionnement est illustré à la figure 4, on génère un signal électrique S apte à provoquer la descente du piqueur (33) à l'aide de l'actionneur (31). Ce signal est généré à un instant tₒ déterminé compatible avec la régulation générale de l'alimentation en matières pulvérulentes. Le signal S prend typiquement la forme d'une marche (tel qu'illustré à la figure 4). En réaction à ce signal, le piqueur (33) est déplacé par l'actionneur (31) d'une position initiale Po à une position finale Pf, en passant normalement par une position déterminée P, dite position basse, qui peut être différente de la position finale Pf (voir les figures 4 à 6). Selon l'invention, on mesure le moment t auquel le piqueur atteint ladite position P déterminée et on détermine la valeur d'au moins un indicateur de fonctionnement de l'alimentation F à partir de la valeur de tₒ et de celle obtenue pour le moment t.

Le signal électrique S peut transmettre l'ordre de descente du piqueur par voie électrique, optique, pneumatique ou autre, généralement par l'intermédiaire d'un moyen de transmission (34) qui est illustré de manière schématique à la figure 3.

La position basse déterminée P est typiquement la position à laquelle le piqueur (33) entre en contact avec le bain d'électrolyte liquide (7) ou la position la plus basse permise par l'actionneur (31). Ces positions correspondent normalement à ladite deuxième position, c'est-à-dire la position de perforation.

La position initiale Po du piqueur, c'est-à-dire la position du piqueur (33) au moment où l'on génère le signal S de déplacement du piqueur, est typiquement ladite position d'attente.

La position du piqueur (33) peut être donnée par rapport à un point de référence déterminé Yo.

Tel qu'illustré aux figures 3 et 4, l'actionneur (31) est activé à l'aide d'un signal électrique V_{G}, qui agit directement ou indirectement sur une vanne (38), typiquement une électrovanne. Le signal électrique V_{G} contient le signal S destiné à déclencher le déplacement du piqueur. La position du piqueur (33) est mesurée à l'aide d'au moins un détecteur de position (40, 40'), qui peut être intégré au dispositif de perçage (30). Le ou chaque détecteur de position (40, 40') génère un signal SA représentatif de la position du piqueur (33) ou de positions spécifiques du piqueur (33). Le signal SA peut être un signal électrique, optique ou autre. Ce signal est ensuite utilisé pour déterminer le moment t auquel le piqueur atteint la position basse déterminée P.

Un indicateur de fonctionnement F peut être donné simplement par une fonction de la différence, appelée "durée de descente" D (= t - tₒ), entre l'instant tₒ et le moment t, c'est-à-dire F(t - tₒ).

Dans un mode de réalisation de l'invention, le fonctionnement peut être jugé anormal si la durée de descente D est trouvée supérieure à un seuil haut déterminé Sh dans au moins Nh déterminations successives. Le nombre Nh est typiquement un nombre entier inclusivement compris entre 1 et 10.

Dans une variante de ce mode de réalisation de l'invention, le fonctionnement peut être jugé anormal si la durée de descente est trouvée supérieure à un seuil déterminé Sh' dans au moins Nh' déterminations sur N, c'est-à-dire si le rapport Nh/N est supérieur à une valeur Rh donnée. Il s'agit alors d'une "densité" d'anomalies, donnée par le rapport Nh'/N, qui peut être exprimée en pourcentage.

Les seuils Sh et Sh' peuvent prendre une valeur fixe ou une valeur calculée à l'aide de plusieurs valeurs de durée D successives ou espacées. Par exemple, Sh peut être calculé par la relation Sh = <D> + K, où <D> est une moyenne glissante sur les Mh dernières valeurs de D, avec Mh typiquement supérieur à 10, et K est une constante destinée à éviter la détection de fausses anomalies de fonctionnement.

Dans un autre mode de réalisation de l'invention, le fonctionnement peut être jugé anormal si la durée de descente est trouvée inférieure à un seuil bas déterminé Sb dans au moins Nb déterminations successives. Le nombre Nb est typiquement un nombre entier inclusivement compris entre 1 et 10.

Afin d'augmenter la vitesse de réponse du procédé de contrôle, le fonctionnement peut être jugé anormal si le moment t ne peut pas être mesuré après un temps T supérieur à un seuil Tmax déterminé. Le seuil Tmax est typiquement compris entre 5 et 15 sec.

Dans une autre variante de l'invention, un indicateur de fonctionnement, appelé indicateur de dérive, peut être déterminé à partir d'un écart E entre au moins deux valeurs de durée D successives ou séparées par des valeurs intermédiaires. Ledit écart E peut être calculé de différentes manières. Par exemple, l'écart E peut être donné par la différence algébrique entre deux valeurs de durée D successives ou séparées par des valeurs intermédiaires. L'écart E peut également être donné par un écart moyen ou statistique entre au moins trois valeurs de durée D successives ou séparées par des valeurs intermédiaires. Le fonctionnement est typiquement jugé anormal lorsque ledit écart E est supérieur à un seuil Se déterminé.

On détermine si le fonctionnement est anormal à partir d'au moins un critère de fonctionnement et de la valeur du ou des indicateurs de fonctionnement. Si le fonctionnement n'est pas jugé anormal, on maintient la procédure d'alimentation normale ; si le fonctionnement est jugé anormal, on enclenche au moins une procédure rectificative, dite "de régularisation/normalisation", susceptible de ramener l'alimentation en matières pulvérulentes dans un fonctionnement normal.

Ladite procédure de régularisation/normalisation comprend typiquement au moins une intervention automatique ou manuelle apte à corriger le fonctionnement du dispositif de perçage (30). L'intervention manuelle comprend typiquement des opérations de maintenance. L'intervention automatique comprend typiquement des piquages successifs (c'est-à-dire une série d'activations successives et rapprochées dans le temps de l'actionneur (31)) ou une augmentation de la pression du fluide injecté dans l'actionneur (31) ou une adaptation de la pression exercée par l'actionneur (31) à la valeur du moment t (et plus précisément à la durée de la descente D du piqueur (33)).

Dans un mode de réalisation avantageux de l'invention, la cellule d'électrolyse (1) comporte au moins deux dispositifs de perçage (30) associés chacun à un distributeur de matières pulvérulentes distinct (20) et la procédure de régularisation/ normalisation comprend une interruption, au moins temporaire, de l'alimentation par le distributeur associé au dispositif de perçage dont le fonctionnement est jugé anormal. L'alimentation en matières pulvérulentes correspondante est alors avantageusement répartie sur la ou les autres distributeurs de la cellule.

De manière avantageuse, lorsque le fonctionnement d'au moins un dispositif de perçage (30) est jugé anormal, le procédé de contrôle peut comporter en outre une modification de la procédure d'alimentation normale.

L'invention est avantageusement mise en oeuvre à l'aide d'un système (50) de contrôle de l'alimentation en matières pulvérulentes comportant :
- un moyen (51) pour générer un signal électrique S apte à provoquer, à un instant tₒ déterminé, la descente du piqueur (33) à l'aide de l'actionneur (31),
- un dispositif (52) pour mesurer le moment t auquel le piqueur (33) atteint une position basse P déterminée,
- un moyen (53), dit "moyen de diagnostic", pour déterminer la valeur d'au moins un indicateur de fonctionnement de l'alimentation F(tₒ, t) à partir de la valeur d'un instant tₒ et de la valeur obtenue pour le moment t.

Le dispositif de mesure (52) comprend typiquement au moins un détecteur de position (40) apte à détecter ladite position basse P. Le détecteur de position (40) est avantageusement apte à produire un signal SA au moment t où le piqueur (33) atteint la position basse P déterminée. Le dispositif peut éventuellement comporter, en outre, un convertisseur (48) pour générer un signal électrique spécifique Vₜ à partir du signal SA.

Le détecteur de position (40) peut être intégré au(x) dispositif(s) de perçage (30), notamment à leur(s) actionneur(s) (31), c'est-à-dire que le ou chaque dispositif de perçage (30) peut comporter au moins un détecteur de position (40) apte à détecter au moins ladite position basse. Ainsi, un actionneur (31) susceptible d'être utilisé pour mettre en oeuvre l'invention comporte avantageusement au moins un détecteur de position (40) apte à détecter au moins ladite position basse P de la tige (32) de l'actionneur. Par exemple, l'actionneur (31) du ou de chaque dispositif de perçage (30) peut comporter un vérin muni dudit détecteur de position (40). Le détecteur (40) peut être, par exemple, un détecteur de fin de course.

Le (ou les) détecteur(s) de position (40) peut (peuvent) choisi(s) parmi les détecteurs mécaniques, électriques, optiques ou magnétiques et les détecteurs comportant toute combinaison de ces moyens.

Le dispositif de mesure (52) peut comporter au moins détecteur de position complémentaire (40'), qui peut (peuvent) être intégré(s) au(x) dispositif(s) de perçage (30). Par exemple, il peut éventuellement comporter un détecteur (40') apte à détecter une position d'attente Po de la tige (32) de l'actionneur.

Les figures 5 et 6 illustrent des actionneurs (31) susceptibles d'être utilisés pour mettre en oeuvre l'invention. Les actionneurs (31) sont typiquement raccordés à un convertisseur de signal (41, 41') (tel qu'un multimètre), et un porteur de signal (45, 45') (tel qu'un câble électrique, une onde électromagnétique ou un faisceau optique) destiné à transmettre au moyen de diagnostic (53) l'information sur la position du piqueur (33), éventuellement par l'intermédiaire d'un convertisseur (48) apte à générer le signal Vₜ.

Dans le cas illustré à la figure 5, l'actionneur (31) comporte un détecteur de position (40) continu. Ce détecteur peut comporter, par exemple, une résistance (42), un premier contact frottant (43) (typiquement fixé au corps de l'actionneur (37)), un deuxième contact frottant (44) (typiquement fixé à la tige (32) ou au piston (36) de l'actionneur) et un multimètre (41).

Dans le cas illustré à la figure 6, l'actionneur (31) comporte deux détecteurs de position (40, 40') discontinus, aptes à détecter des positions spécifiques de la tige (32) de l'actionneur, et donc du piqueur (33). Par exemple, chaque détecteur de position (40, 40') peut comporter un système électromécanique distinct. Chaque système comporte une tige (46, 46') et un contact ouvrant (47, 47') actionnés par le passage du piston (36) au niveau de la partie intérieure des tiges.

Le moyen de diagnostic (53) peut être, par exemple, un calculateur ou un comparateur C. Tel qu'illustré à la figure 3, le moyen (53) utilise typiquement le signal SA ou Vₜ contenant l'information sur le moment t généré par le détecteur de position et le signal V_{G} contenant le signal S associé à l'instant tₒ.

Le système de contrôle (50) selon l'invention comprend typiquement un régulateur (54), qui peut être intégré au système de régulation général de la cellule d'électrolyse (1), qui n'est pas illustré. Le générateur de signal électrique (51) est normalement contrôlé par le régulateur (54). Le régulateur (54) comprend avantageusement des moyens spécifiques pour mettre en oeuvre des interventions automatiques destinées à corriger le fonctionnement d'un dispositif de perçage (30) lorsqu'un indicateur de fonctionnement F(tₒ, t) révèle un fonctionnement anormal de l'alimentation. En particulier, le régulateur (54) peut posséder un programme informatique de contrôle des interventions automatiques (ce programme peut, par exemple, générer une série de signaux d'activation successifs et rapprochés dans le temps de l'actionneur (31), afin de provoquer des piquages successifs). Le régulateur (54) peut également comporter des moyens de contrôle de la pression de fluide injectée dans le(s) actionneur(s) (31) du ou des dispositifs de perçage (30), afin de mettre en oeuvre une intervention automatique comprenant une modification de ladite pression.

Le procédé et le système de l'invention peuvent être utilisés pour détecter le fonctionnement anormal d'une cellule d'électrolyse ou d'une série de cellules d'électrolyse.

L'invention permet d'assurer une plus grande fiabilité de l'alimentation en matières pulvérulentes des cellules d'électrolyse.

## Revendications

1. Procédé de contrôle de l'alimentation en matières pulvérulentes dans une cellule d'électrolyse (1) destinée à la production d'aluminium par électrolyse ignée et munie d'au moins un dispositif de perçage (30) comportant un actionneur (31) et un piqueur (33), l'actionneur comprenant un piston (36) connecté à une tige (32), la tige étant connectée au piqueur, ladite cellule contenant un bain d'électrolyte liquide (7) et étant conduite de manière à former une croûte (10) d'alumine et de bain solidifié au-dessus du bain d'électrolyte liquide (7), procédé dans lequel
- on génère un signal électrique S apte à provoquer la descente du piqueur (33) à l'aide de l'actionneur (31),
- on mesure le moment t auquel le piqueur (33) atteint une position basse P déterminée, en utilisant au moins un détecteur de position (40) capable de détecter une position d'un élément de l'actionneur sélectionné parmi le groupe comprenant le piston et la tige,
- on détermine la valeur d'au moins un indicateur de fonctionnement de l'alimentation en matières pulvérulentes sur la base du moment t mesuré, donné par une fonction F(tₒ, t),
- on détermine si le fonctionnement est anormal à partir d'au moins un critère de fonctionnement et de la valeur du ou des indicateurs de fonctionnement F,
- si le fonctionnement n'est pas jugé anormal, on maintient une procédure d'alimentation normale pour alimenter le bain en une matière pulvérulente par une ouverture créée par le piqueur, et
- si le fonctionnement est jugé anormal, on enclenche au moins une procédure rectificative, dite "de régularisation/normalisation", susceptible de ramener l'alimentation en matières pulvérulentes dans un fonctionnement normal.

2. Procédé de contrôle selon la revendication 1, **caractérisé en ce qu'**un indicateur de fonctionnement est donné par une fonction F(t - tₒ) de la différence, appelée "durée de descente" D, entre l'instant tₒ et le moment t.

3. Procédé de contrôle selon la revendication 2, **caractérisé en ce que** le fonctionnement est jugé anormal si la durée de descente est trouvée supérieure à un seuil haut déterminé Sh dans au moins Nh déterminations successives.

4. Procédé de contrôle selon la revendication 3, **caractérisé en ce que** Nh est un nombre entier inclusivement compris entre 1 et 10.

5. Procédé de contrôle selon l'une quelconque des revendications 2 à 4, **caractérisé en ce que** le fonctionnement est jugé anormal si la durée de descente est trouvée supérieure à un seuil déterminé Sh' dans au moins Nh' déterminations sur N, c'est-à-dire si le rapport Nh'/N est supérieur à une valeur Rh donnée.

6. Procédé de contrôle selon l'une quelconque des revendications 3 à 5, **caractérisé en ce que** les seuils Sh et Sh' prennent une valeur fixe ou une valeur calculée à l'aide de plusieurs valeurs de durée D successives ou espacées.

7. Procédé de contrôle selon l'une quelconque des revendications 2 à 6, **caractérisé en ce que** le fonctionnement est jugé anormal si la durée de descente est trouvée inférieure à un seuil bas déterminé Sb dans au moins Nb déterminations successives.

8. Procédé de contrôle selon la revendication 7, **caractérisé en ce que** Nb est un nombre entier inclusivement compris entre 1 et 10.

9. Procédé de contrôle selon l'une quelconque des revendications 1 à 8, **caractérisé en ce que** le fonctionnement est jugé anormal si le moment t ne peut pas être mesuré après un temps T supérieur à un seuil Tmax déterminé.

10. Procédé de contrôle selon la revendication 9, **caractérisé en ce que** le seuil Tmax est compris entre 5 et 15 sec.

11. Procédé de contrôle selon l'une quelconque des revendications 1 à 10, **caractérisé en ce qu'**un indicateur de fonctionnement, appelé indicateur de dérive, est déterminé à partir d'un écart E entre au moins deux valeurs de durée D successives ou séparées par des mesures intermédiaires.

12. Procédé de contrôle selon la revendication 11, **caractérisé en ce que** ledit écart E est donné par la différence algébrique entre deux valeurs de durée D successives ou séparées par des mesures intermédiaires.

13. Procédé de contrôle selon la revendication 11, **caractérisé en ce que** ledit écart E est donné par un écart moyen ou statistique entre au moins trois valeurs de durée D successives ou séparées par des mesures intermédiaires.

14. Procédé de contrôle selon l'une quelconque des revendications 11 à 13, **caractérisé en ce que** le fonctionnement est jugé anormal lorsque ledit écart E est supérieur à un seuil Se déterminé.

15. Procédé de contrôle selon l'une quelconque des revendications 1 à 14, **caractérisé en ce que** ladite procédure de régularisation/normalisation comprend au moins une intervention automatique ou manuelle apte à corriger le fonctionnement du dispositif de perçage (30).

16. Procédé de contrôle selon l'une quelconque des revendications 1 à 15, **caractérisé en ce que** ladite cellule (1) comporte au moins deux dispositifs de perçage (30) associés chacun à un distributeur de matières pulvérulentes distinct (20) et **en ce que** ladite procédure de régularisation/normalisation comprend une interruption, au moins temporaire, de l'alimentation par le distributeur de matières pulvérulentes associé au dispositif de perçage dont le fonctionnement est jugé anormal.

17. Procédé de contrôle selon la revendication 16, **caractérisé en ce qu'**il comporte une répartition de l'alimentation en matières pulvérulentes sur le ou les autres distributeurs de la cellule.

18. Procédé de contrôle selon l'une quelconque des revendications 1 à 17, **caractérisé en ce que**, lorsque le fonctionnement d'au moins un dispositif de perçage (30) est jugé anormal, il comporte en outre une modification de la procédure d'alimentation normale.

19. Procédé de contrôle selon l'une quelconque des revendications 1 à 18, **caractérisé en ce que** la position basse déterminée est la position à laquelle le piqueur (33) entre en contact avec le bain d'électrolyte liquide (7).

20. Procédé de contrôle selon l'une quelconque des revendications 1 à 18, **caractérisé en ce que** la position basse déterminée est la position la plus basse permise par l'actionneur (31).

21. Procédé de contrôle selon l'une quelconque des revendications 1 à 20, **caractérisé en ce que** l'actionneur (31) du ou de chaque dispositif de perçage (30) comporte au moins un vérin muni dudit détecteur (40).

22. Procédé de contrôle selon la revendication 21, **caractérisé en ce que** ledit détecteur (40) est un détecteur de fin de course.

23. Procédé de contrôle selon l'une quelconque des revendications 1 à 22, **caractérisé en ce que** le détecteur de position (40) est choisi parmi les détecteurs mécaniques, électriques, optiques ou magnétiques et les détecteurs comportant toute combinaison de ces moyens.

24. Procédé de contrôle selon l'une quelconque des revendications 1 à 23, **caractérisé en ce que** le signal électrique S transmet un ordre de descente du piqueur par voie électrique, optique ou pneumatique.

25. Procédé de contrôle selon l'une quelconque des revendications 1 à 24, **caractérisé en ce que** les matières pulvérulentes sont choisies dans le groupe constitué des poudres à base d'alumine, des poudres de fluorure d'aluminium et des poudres à base de cryolithe.

26. Système (50) de contrôle des ajouts de matières pulvérulentes dans une cellule d'électrolyse (1) destinée à la production d'aluminium par électrolyse ignée et munie d'au moins un distributeur de matières pulvérulentes (20) et d'au moins un dispositif de perçage (30) comportant un actionneur (31) et un piqueur (33), l'actionneur comprenant un piston (36) connecté à une tige (32), la tige étant connectée au piqueur, ladite cellule contenant un bain d'électrolyte liquide (7) et étant conduite de manière à former une croûte d'alumine et de bain solidifié (10) au-dessus du bain d'électrolyte liquide (7), **caractérisé en ce qu'**il comporte :
- un moyen (51) pour générer un signal électrique (S) apte à provoquer, à un instant tₒ déterminé, la descente du piqueur (33) à l'aide de l'actionneur (31),
- un dispositif (52) pour mesurer le moment t auquel le piqueur (33) atteint une position basse P déterminée, ledit dispositif (52) comportant au moins un détecteur de position (40) apte à détecter une position d'un élément de l'actionneur sélectionné parmi le groupe comprenant le piston et la tige, et
- un moyen (53), dit moyen de diagnostic, pour déterminer la valeur d'au moins un indicateur de fonctionnement de l'alimentation F(tₒ, t) à partir de la valeur d'un instant tₒ et de la valeur obtenue pour le moment t.

27. Système de contrôle (50) selon la revendication 26, **caractérisé en ce que** ledit détecteur (40) est intégré au(x) dispositif(s) de perçage (30).

28. Système de contrôle (50) selon la revendication 27, **caractérisé en ce que** ledit détecteur (40) est intégré à l'actionneur (31) de chaque dispositif de perçage (30).

29. Système de contrôle (50) selon la revendication 28, **caractérisé en ce que** l'actionneur (31) comporte un vérin muni dudit détecteur (40).

30. Système de contrôle (50) selon l'une quelconque des revendications 26 à 29, **caractérisé en ce que** ledit détecteur (40) est un détecteur de fin de course.

31. Système de contrôle (50) selon l'une quelconque des revendications 26 à 30, **caractérisé en ce que** le détecteur (40) est choisi parmi les détecteurs mécaniques, électriques, optiques ou magnétiques et les détecteurs comportant toute combinaison de ces moyens.

32. Système de contrôle (50) selon l'une quelconque des revendications 26 à 31, **caractérisé en ce que** le système de contrôle (50) selon l'invention comprend un régulateur (54).

33. Système de contrôle (50) selon la revendication 32, **caractérisé en ce que** le régulateur (54) comprend des moyens spécifiques pour mettre en oeuvre des interventions automatiques destinées à corriger le fonctionnement d'un dispositif de perçage (30) lorsqu'un indicateur de fonctionnement F(tₒ, t) révèle un fonctionnement anormal de l'alimentation.

34. Système de contrôle (50) selon l'une quelconque des revendications 26 à 33, **caractérisé en ce que** les matières pulvérulentes sont choisies dans le groupe constitué des poudres à base d'alumine, des poudres de fluorure d'aluminium et des poudres à base de cryolithe.

## Claims

1. Method for controlling feeding of powder materials into an electrolytic cell (1) designed for the production of aluminium by fused bath electrolysis and provided with at least one boring device (30) comprising an actuator (31) and a crustbreaker (33), the actuator comprising a piston (36) connected to a shaft (32), the shaft being connected to the crustbreaker, the said cell containing a liquid electrolyte bath (7) and being operated such that an alumina and solidified bath crust (10) is formed above the liquid electrolyte bath (7), method in which
- an electrical signal S is generated to provoke lowering of the crustbreaker (33) using the actuator (31),
- the moment t at which the crustbreaker (33) reaches a determined low position P is measured, using at least one position detector (40) capable of detecting a position of one element of the actuator selected from the group comprising the piston and the shaft,
- the value of at least one powder material feed operation indicator is determined based on the measured moment t, using a function F(tₒ, t),
- at least one operation criterion and the value of the operation indicator(s) F are used to determine whether or not operation is abnormal,
- if the operation is not considered to be abnormal, a normal feed procedure is maintained for feeding the bath with powder materials through an opening created by the crustbreaker, and ,
- if operation is considered to be abnormal, at least one correction procedure called a "regularisation / normalisation" procedure is triggered, that can restore normal operation of the powder material feed.

2. Control method according to claim 1, **characterised in that** an operation indicator is given by a difference function F(t-tₒ), called the "descent duration" D between time to and time t.

3. Control method according to claim 2, **characterised in that** operation is considered to be abnormal if the descent duration D is higher than a determined high threshold Sh, in at least Nh successive determinations.

4. Control method according to claim 3, **characterised in that** Nh is an integer number between 1 and 10 inclusively.

5. Control method according to any one of claims 2 to 4, **characterised in that** operation is considered to be abnormal if the descent duration is longer than a determined threshold Sh' determined in at least Nh' determinations out of N, in other words if the ratio Nh'/N is more than a given value Rh.

6. Control method according to any one of claims 3 to 5, **characterised in that** the thresholds Sh and Sh' are equal to a fixed value or a value calculated using several values for the duration D, that are successive or separated by intermediate values.

7. Control method according to any one of claims 2 to 6, **characterised in that** operation is considered to be abnormal if the descent duration is less than a determined low threshold Sb in at least Nb successive determinations.

8. Control method according to claim 7, **characterised in that** Nb is an integer number between 1 and 10 inclusively.

9. Control method according to any one of claims 1 to 8, **characterised in that** operation is considered to be abnormal if the time t cannot be measured after a time T exceeding a maximum determined threshold Tmax.

10. Control method according to claim 9, **characterised in that** the threshold Tmax is between 5 and 15 seconds.

11. Control method according to any one of claims 1 to 10, **characterised in that** an operation indicator, called the drift indicator, is determined from a deviation E between at least two values of the duration D, either successive or separated by intermediate values.

12. Control method according to claim 11, **characterised in that** the said deviation E is given by the algebraic difference between two successive values of the duration D or two values separated by intermediate values.

13. Control method according to claim 11, **characterised in that** the said deviation E is given by a mean deviation or a statistical deviation between at least three successive values of the duration D, or three values separated by intermediate values.

14. Control method according to any one of claims 11 to 13, **characterised in that** operation is considered to be abnormal when the said deviation E is greater than a determined threshold Se.

15. Control method according to any one of claims 1 to 14, **characterised in that** the said regularisation / normalisation procedure comprises at least one automatic or manual action to correct operation of the boring device (30).

16. Control method according to any one of claims 1 to 15, **characterised in that** the cell (1) comprises at least two boring devices (30) each associated with a distinct powder material distributor (20) and **in that** the regularisation / normalisation procedure includes an at least temporary interruption of the feed by the distributor associated with the boring device for which operation is considered to be abnormal.

17. Control method according to claim 16, **characterised in that** it comprises distributing the feed of powder material on the other distributor(s) in the cell.

18. Control method according to any one of claims 1 to 17, **characterised in that** when operation of at least one boring device (30) is considered to be abnormal, the control method also comprises a modification of the normal feed procedure.

19. Control method according to any one of claims 1 to 18, **characterised in that** the determined low position is the position at which the crustbreaker (33) comes into contact with the liquid electrolyte bath (7).

20. Control method according to any one of claims 1 to 18, **characterised in that** the determined low position is the lowest position allowed by the actuator (31).

21. Control method according to any one of claims 1 to 20, **characterised in that** the boring device or each boring device (30) comprises at least one jack fitted with the said position detector (40).

22. Control method according to claim 21, **characterised in that** the said detector (40) is a stroke end detector.

23. Control method according to any one of claims 1 to 23, **characterised in that** the position detector (40) is chosen from among mechanical, electrical, optical or magnetic detectors, and detectors comprising any combination of these means.

24. Control method according to any one of claims 1 to 23, **characterised in that** the electrical signal S transmits the crustbreaker a lowering order electrically, optically, or pneumatically.

25. Control method according to any one of claims 1 to 24, **characterised in that** powder materials are chosen from among the group including alumina based powders, aluminium fluoride powders or cryolite based powders.

26. System (50) for controlling additions of powder materials into an electrolytic cell (1) designed for the production of aluminium by fused bath electrolysis and provided with at least one powder material distributor (20) and at least one boring device (30) comprising an actuator (31) and a crustbreaker (33), the actuator comprising a piston (36) connected to a shaft (32), the shaft being connected to the crustbreaker, the said cell containing a liquid electrolyte bath (7) and being operated so as to form an alumina and solidified bath crust (10) above the liquid electrolyte bath (7), **characterized in that** it comprises:
- a means (51) of generating an electrical signal S capable of causing the crustbreaker (33) to be lowered by means of the actuator (31) at a determined time to,
- a device (52) for measuring the moment t at which the crustbreaker (33) reaches a determined low position P, said device (52) comprising at least one position detector (40) capable of detecting a position of one element of the actuator selected from the group comprising the piston and the shaft,
- a means (53) called a diagnostic means of determining the value of at least one feed operation indicator F(tₒ, t) starting from the value of the time to and the value obtained for the time t.

27. Control system (50) according to claim 26, **characterised in that** the said detector (40) is integrated into the boring device(s) (30).

28. Control system (50) according to claim 27, **characterised in that** the said detector (40) is integrated into the said actuator (31) in each boring device (30).

29. Control system (50) according to claim 28, **characterised in that** the actuator (31) comprises a jack fitted with the said detector (40).

30. Control system (50) according to any one of claims 26 to 29, **characterised in that** the said detector (40) is a stroke end detector.

31. Control system (50) according to any one of claims 26 to 30, **characterised in that** the detector (40) is chosen from among mechanical, electrical, optical or magnetic detectors, and detectors comprising any combination of these means.

32. Control system (50) according to any one of claims 26 to 31, **characterised in that** the control system (50) according to the invention comprises a regulator (54).

33. Control system (50) according to any claim 32, **characterised in that** the regulator (54) comprises specific means of implementing the automatic actions intended to correct operation of a boring device (30) when an operation indicator F(t₀, t) reveals abnormal operation of the feed.

34. Control system (50) according to any one of claims 26 to 33, **characterised in that** powder materials are chosen from among the group including alumina based powders, aluminium fluoride powders or cryolite based powders.

## Patentansprüche

1. Verfahren zur Kontrolle der Zuführung pulverförmiger Materialien in einer Elektrolysezelle (1) zur Herstellung von Aluminium durch Schmelzflusselektrolyse, die mindestens eine Bohrvorrichtung (30) bestehend aus einem Betätigungsorgan (31) und einem Stößel (33) aufweist, wobei das Betätigungsorgan einen Kolben (36) umfasst, der mit einer Stange (32) verbunden ist, welche Stange mit dem Stößel verbunden ist, wobei die Zelle ein Bad aus flüssigem Elektrolyt (7) enthält und so betrieben wird, dass über dem Bad aus flüssigem Elektrolyt (7) eine Kruste (10) aus Aluminiumoxid und erstarrter Badflüssigkeit entsteht, bei dem
- ein elektrisches Signal S erzeugt wird, das geeignet ist, die Absenkung des Stößels (33) mit Hilfe des Betätigungsorgans (31) herbeizuführen,
- der Zeitpunkt t gemessen wird, zu dem der Stößel (33) eine bestimmte untere Position P erreicht, indem mindestens ein Positionsdetektor (40) verwendet wird, der in der Lage ist, eine Position eines Elementes des Betätigungsorgans, ausgewählt aus der Gruppe bestehend aus Kolben und Stange, zu erfassen,
- auf der Basis des gemessenen Zeitpunkts t der Wert mindestens einer Betriebsanzeige für die Zuführung pulverförmiger Materialien, gegeben durch eine Funktion F(tₒ, t), bestimmt wird,
- aus mindestens einem Betriebskriterium und dem Wert der Betriebsanzeige(n) F bestimmt wird, ob der Betrieb anormal ist,
- wenn der Betrieb nicht als anormal beurteilt wird, eine normale Zuführungsprozedur beibehalten wird, um das Bad über eine vom Stößel geschaffene Öffnung mit pulverförmigem Material zu versorgen, und
- wenn der Betrieb als anormal beurteilt wird, mindestens eine rektifizierende, sogenannte Regulierungs-/Normalisierungsprozedur veranlasst wird, mit der die Zuführung pulverförmiger Materialien wieder auf normalen Betrieb umgestellt werden kann.

2. Kontrollverfahren nach Anspruch 1, **dadurch gekennzeichnet, dass** eine Betriebsanzeige durch eine Funktion F(t - tₒ) der Differenz, genannt "Absenkdauer" D, zwischen dem Zeitpunkt tₒ und dem Zeitpunkt t gegeben ist.

3. Kontrollverfahren nach Anspruch 2, **dadurch gekennzeichnet, dass** der Betrieb als anormal beurteilt wird, wenn die Absenkdauer bei mindestens Nh aufeinanderfolgenden Bestimmungen über einer bestimmten oberen Schwelle Sh liegt.

4. Kontrollverfahren nach Anspruch 3, **dadurch gekennzeichnet, dass** Nh eine ganze Zahl zwischen einschließlich 1 und einschließlich 10 ist.

5. Kontrollverfahren nach irgendeinem der Ansprüche 2 bis 4, **dadurch gekennzeichnet, dass** der Betrieb als anormal beurteilt wird, wenn die Absenkdauer bei mindestens Nh' Bestimmungen von N über einer bestimmten Schwelle Sh' liegt, d.h. wenn das Verhältnis Nh'/N größer als ein gegebener Wert Rh ist.

6. Kontrollverfahren nach irgendeinem der Ansprüche 3 bis 5, **dadurch gekennzeichnet, dass** die Schwellen Sh und Sh' einen festen Wert oder einen mit Hilfe von mehreren aufeinanderfolgenden oder voneinander beabstandeten Dauerwerten D errechneten Wert annehmen.

7. Kontrollverfahren nach irgendeinem der Ansprüche 2 bis 6, **dadurch gekennzeichnet, dass** der Betrieb als anormal beurteilt wird, wenn die Absenkdauer bei mindestens Nb aufeinanderfolgenden Bestimmungen unter einer bestimmten unteren Schwelle Sb liegt.

8. Kontrollverfahren nach Anspruch 7, **dadurch gekennzeichnet, dass** Nb eine ganze Zahl zwischen einschließlich 1 und einschließlich 10 ist.

9. Kontrollverfahren nach irgendeinem der Ansprüche 1 bis 8, **dadurch gekennzeichnet, dass** der Betrieb als anormal beurteilt wird, wenn der Zeitpunkt t nicht nach einer Zeit T gemessen werden kann, die über einer bestimmten Schwelle Tmax liegt.

10. Kontrollverfahren nach Anspruch 9, **dadurch gekennzeichnet, dass** die Schwelle Tmax im Bereich zwischen 5 und 15 sec liegt.

11. Kontrollverfahren nach irgendeinem der Ansprüche 1 bis 10, **dadurch gekennzeichnet, dass** eine Betriebsanzeige, genannt Driftanzeige, aus einer Abweichung E zwischen mindestens zwei aufeinanderfolgenden oder durch Zwischenmessungen voneinander getrennten Dauerwerten D bestimmt wird.

12. Kontrollverfahren nach Anspruch 11, **dadurch gekennzeichnet, dass** die Abweichung E durch die algebraische Differenz zwischen zwei aufeinanderfolgenden oder durch Zwischenmessungen voneinander getrennten Dauerwerten D gegeben ist.

13. Kontrollverfahren nach Anspruch 11, **dadurch gekennzeichnet, dass** die Abweichung E durch eine mittlere oder statistische Abweichung zwischen mindestens drei aufeinanderfolgenden oder durch Zwischenmessungen voneinander getrennten Dauerwerten D gegeben ist.

14. Kontrollverfahren nach irgendeinem der Ansprüche 11 bis 13, **dadurch gekennzeichnet, dass** der Betrieb als anormal beurteilt wird, wenn die Abweichung E über einer bestimmten Schwelle Se liegt.

15. Kontrollverfahren nach irgendeinem der Ansprüche 1 bis 14, **dadurch gekennzeichnet, dass** die Regulierungs-/Normalisierungsprozedur mindestens einen automatischen oder manuellen Eingriff umfasst, der den Betrieb der Bohrvorrichtung (30) zu korrigieren vermag.

16. Kontrollverfahren nach irgendeinem der Ansprüche 1 bis 15, **dadurch gekennzeichnet, dass** die Zelle (1) mindestens zwei Bohrvorrichtungen (30) aufweist, die jeweils einer verschiedenen Aufgabevorrichtung für pulverförmige Materialien (20) zugeordnet sind, und dass die Regulierungs-/Normalisierungsprozedur eine zumindest temporäre Unterbrechung der Zuführung durch diejenige Aufgabevorrichtung für pulverförmige Materialien umfasst, die der Bohrvorrichtung zugeordnet ist, deren Betrieb als anormal beurteilt wird.

17. Kontrollverfahren nach Anspruch 16, **dadurch gekennzeichnet, dass** es eine Verteilung der Zuführung pulverförmiger Materialien auf die andere(n) Aufgabevorrichtung(en) der Zelle beinhaltet.

18. Kontrollverfahren nach irgendeinem der Ansprüche 1 bis 17, **dadurch gekennzeichnet, dass** es dann, wenn der Betrieb mindestens einer Bohrvorrichtung (30) als anormal beurteilt wird, zudem eine Änderung der normalen Zuführungsprozedur beinhaltet.

19. Kontrollverfahren nach irgendeinem der Ansprüche 1 bis 18, **dadurch gekennzeichnet, dass** die bestimmte untere Position diejenige Position ist, bei der der Stößel (33) mit dem Bad aus flüssigem Elektrolyt (7) in Kontakt kommt.

20. Kontrollverfahren nach irgendeinem der Ansprüche 1 bis 18, **dadurch gekennzeichnet, dass** die bestimmte untere Position die vom Betätigungsorgan (31) erlaubte unterste Position ist.

21. Kontrollverfahren nach irgendeinem der Ansprüche 1 bis 20, **dadurch gekennzeichnet, dass** das Betätigungsorgan (31) der oder jeder Bohrvorrichtung (30) mindestens einen mit dem Detektor (40) versehenen Zylinder aufweist.

22. Kontrollverfahren nach Anspruch 21, **dadurch gekennzeichnet, dass** der Detektor (40) ein Endlagendetektor ist.

23. Kontrollverfahren nach irgendeinem der Ansprüche 1 bis 22, **dadurch gekennzeichnet, dass** der Positionsdetektor (40) unter den mechanischen, elektrischen, optischen oder magnetischen Detektoren und den Detektoren mit einer beliebigen Kombination dieser Mittel ausgewählt wird.

24. Kontrollverfahren nach irgendeinem der Ansprüche 1 bis 23, **dadurch gekennzeichnet, dass** das elektrische Signal S einen Befehl zum Absenken des Stößels auf elektrischem, optischem oder pneumatischem Wege überträgt.

25. Kontrollverfahren nach irgendeinem der Ansprüche 1 bis 24, **dadurch gekennzeichnet, dass** die pulverförmigen Materialien aus der Gruppe bestehend aus den Pulvern auf Basis von Aluminiumoxid, den Aluminiumfluoridpulvern und den Pulvern auf Basis von Kryolith ausgewählt werden.

26. System (50) zur Kontrolle der Zugabe pulverförmiger Materialien in einer Elektrolysezelle (1) zur Herstellung von Aluminium durch Schmelzflusselektrolyse, die mindestens eine Aufgabevorrichtung für pulverförmige Materialien (20) und mindestens eine Bohrvorrichtung (30) bestehend aus einem Betätigungsorgan (31) und einem Stößel (33) aufweist, wobei das Betätigungsorgan einen Kolben (36) umfasst, der mit einer Stange (32) verbunden ist, welche Stange mit dem Stößel verbunden ist, wobei die Zelle ein Bad aus flüssigem Elektrolyt (7) enthält und so betrieben wird, dass über dem Bad aus flüssigem Elektrolyt (7) eine Kruste aus Aluminiumoxid und erstarrter Badflüssigkeit (10) entsteht, **dadurch gekennzeichnet, dass** es umfasst :
- ein Mittel (51) zum Erzeugen eines elektrisches Signals S, das geeignet ist, zu einem bestimmten Zeitpunkt tₒ die Absenkung des Stößels (33) mit Hilfe des Betätigungsorgans (31) herbeizuführen,
- eine Vorrichtung (52) zum Messen des Zeitpunkts t, zu dem der Stößel (33) eine bestimmte untere Position P erreicht, wobei die Vorrichtung (52) mindestens einen Positionsdetektor (40) aufweist, der in der Lage ist, eine Position eines Elementes des Betätigungsorgans, ausgewählt aus der Gruppe bestehend aus Kolben und Stange, zu erfassen, und
- ein Mittel (53), ein sogenanntes Diagnosemittel, um aus dem Wert eines Zeitpunkts tₒ und dem für den Zeitpunkt t erhaltenen Wert den Wert mindestens einer Betriebsanzeige für die Materialzuführung F(t₀, t) zu bestimmen.

27. Kontrollsystem (50) nach Anspruch 26, **dadurch gekennzeichnet, dass** der Detektor (40) in der oder den Bohrvorrichtungen (30) integriert ist.

28. Kontrollsystem (50) nach Anspruch 27, **dadurch gekennzeichnet, dass** der Detektor (40) im Betätigungsorgan (31) jeder Bohrvorrichtung (30) integriert ist.

29. Kontrollsystem (50) nach Anspruch 28, **dadurch gekennzeichnet, dass** das Betätigungsorgan (31) einen mit dem Detektor (40) versehenen Zylinder aufweist.

30. Kontrollsystem (50) nach irgendeinem der Ansprüche 26 bis 29, **dadurch gekennzeichnet, dass** der Detektor (40) ein Endlagendetektor ist.

31. Kontrollsystem (50) nach irgendeinem der Ansprüche 26 bis 30, **dadurch gekennzeichnet, dass** der Detektor (40) unter den mechanischen, elektrischen, optischen oder magnetischen Detektoren und den Detektoren mit einer beliebigen Kombination dieser Mittel ausgewählt ist.

32. Kontrollsystem (50) nach irgendeinem der Ansprüche 26 bis 31, **dadurch gekennzeichnet, dass** das erfindungsgemäße Kontrollsystem (50) eine Reguliereinrichtung (54) aufweist.

33. Kontrollsystem (50) nach Anspruch 32, **dadurch gekennzeichnet, dass** die Reguliereinrichtung (54) spezifische Mittel aufweist, um automatische Eingriffe durchzuführen, die dazu bestimmt sind, den Betrieb einer Bohrvorrichtung (30) zu korrigieren, wenn eine Betriebsanzeige F(tₒ, t) einen anormalen Betrieb der Materialzuführung erkennen lässt.

34. Kontrollsystem (50) nach irgendeinem der Ansprüche 26 bis 33, **dadurch gekennzeichnet, dass** die pulverförmigen Materialien aus der Gruppe bestehend aus den Pulvern auf Basis von Aluminiumoxid, den Aluminiumfluoridpulvern und den Pulvern auf Basis von Kryolith ausgewählt sind.
